# EUROPÄISCHE PATENTSCHRIFT

(11) **EP 2 762 215 B1**
(45) Veröffentlichungstag und Bekanntmachung des Hinweises auf die Patenterteilung: **07.06.2017**
(21) Anmeldenummer: 14153179.8
(22) Anmeldetag: 30.01.2014
(51) Int. Cl.: A63H 19/10, A63H 17/26

(54) **Fahrzeugmodell**
Vehicle model
Modèle de véhicule

(30) Priorität: 30.01.2013 DE 102013100967
(43) Veröffentlichungstag der Anmeldung: 06.08.2014
(73) Patentinhaber: Viessmann Modelltechnik GmbH, 35116 Hatzfeld-Reddighausen (DE)
(72) Erfinder: Viessmann, Wieland, 35088 Battenberg (DE); Csaba, Sandor, 3070 Bátonyterenye (HU)
(74) Vertreter: Patentanwälte Olbricht Buchhold Keulertz

(56) Entgegenhaltungen:
- CN-Y- 2 910 311
- DE-A1- 19 824 017
- DE-B- 1 256 128
- US-A- 533 259
- US-A- 3 199 371
- US-B1- 6 641 457

## Beschreibung

Die Erfindung betrifft ein Fahrzeugmodell gemäß dem Oberbegriff von Anspruch 1.

Ein derartiges Fahrzeugmodell ist insbesondere als Schienenfahrzeugmodel für eine Modelleisenbahn ausgebildet. Das Fahrzeugmodell weist ein Fahrzeuguntergestell auf, an dem mindestens zwei Achsen drehbar gelagert sind, wobei ein Elektromotor zum Antreiben mindestens einer der Achsen am Fahrzeuguntergestell befestigt ist.

Derartige Fahrzeugmodelle werden gewöhnlich mit unterschiedlichen Aufbauten kombiniert, dienen also als Basis für unterschiedliche Modellvarianten. Insbesondere bei Triebfahrzeugen und anderen Funktionsmodellen in Verbindung mit kleinen Maßstäben ist bei derartigen Fahrzeugmodellen der für eine Antriebseinrichtung zur Verfügung stehende Raum sehr beengt. Üblicherweise werden insbesondere Modelleisenbahnen in Maßstäben zwischen 1 : 22,5 und 1 : 220 gefertigt.

Die zum Antrieb verwendeten Elektromotoren weisen jedoch immer eine gewisse Mindestgröße auf, um zum einen kostengünstig herstellbar zu sein und um zum anderen ausreichend robust und leistungsstark ausgebildet werden zu können. Während es beispielsweise für Dampflokomotiven mit Tendern möglich ist, den Elektromotor im meist geschlossenen Tender unterzubringen, bietet sich eine derartige Lösung für Triebwagen, die beispielsweise eine Fahrgastzelle über ihre gesamte Länge aufweisen, nicht an. Insbesondere bei kleinen Modellen bzw. keinen Maßstäben kann die Unterbringung des Elektromotors und der zugehörigen Antriebselemente - wie z.B. Achsen, Getriebe, Schwungmassen oder Schleifer - erhebliche Schwierigkeiten bereiten, so dass eine genaue maßstäbliche Nachbildung eines bestimmten Modells nicht immer möglich ist.

In US 6,641,457 B1 ist ein Modellauto mit einem Fahrzeuguntergestell offenbart, wobei im Fahrzeuguntergestell Unterbrechungen zur zumindest teilweisen Aufnahme eines Motors, von Getrieben und ähnlichem ausgebildet sind. Dadurch soll ein sehr stabiles Untergestell und ein guter Schutz dieser Komponenten erreicht werden.

In US 3,199,371 ist eine Viskosekupplung für Fahrzeugmodelle beschrieben, die teilweise in einer Durchbrechung eines Fahrzeuguntergestells aufgenommen ist. Auch ein Motor des Fahrzeugmodells ist dabei in einem Durchbruch des Fahrzeuguntergestells angeordnet. Eine Motorwelle dieses Motors verläuft dabei parallel zur Mittelebene sowie parallel zur Längsachse des Fahrzeuguntergestells.

US 533 259 A zeigt nun eine Elektrolokomotive, bei der ein Elektromotor mit einer durchgehenden Antriebswelle über jeweils eine Kupplung und ein Schneckenradgetriebe zwei Achsen der Lokomotive antreibt. Dabei verläuft die Antriebswelle in einem Winkel zur Längsrichtung des Fahrzeugs und gegebenenfalls auch in einem Winkel zu einer durch das Untergestell definierten Ebene.

DE 198 24 017 A1 betrifft eine Stabilisierungsvorrichtung für ein Modelleisenbahnfahrzeug, wobei ein Elektromotor oberhalb eines Fahrzeuguntergestells aber innerhalb des Gehäuses des Fahrzeugs angeordnet ist. Eine Motorwelle des Motors verläuft dabei parallel zur Längsachse sowie parallel zur Mittelebene des Fahrzeuguntergestells.

Der Erfindung liegt daher die Aufgabe zugrunde, die Nachteile des Standes der Technik zu beseitigen und ein Fahrzeugmodell anzugeben, das auch bei kleinen Maßstäben eine modellgerechte Unterbringung eines Elektromotors und der zugehörigen Antriebselemente ermöglicht. Dabei soll die Lösung kostengünstig und mit geringem Aufwand herstellbar sein.

Gelöst wird diese Aufgabe durch ein Fahrzeugmodell mit den Merkmalen des Anspruchs 1 Ausgestaltungen sind Gegenstand der Ansprüche 2 bis 14.

Bei einem Fahrzeugmodell, insbesondere einem Schienenfahrzeugmodell für eine Modelleisenbahn, mit einem Fahrzeuguntergestell, das eine Längsachse aufweist und an dem mindestens zwei Achsen drehbar gelagert sind, und mit einem Elektromotor zum Antreiben mindestens einer der Achsen, wobei der Elektromotor am Fahrzeuguntergestell befestigt ist und eine Motorwelle aufweist, die über ein Getriebe mit einer der Achsen verbunden ist, sieht die Erfindung vor, dass der Elektromotor in einem Durchbruch des Fahrzeuguntergestells angeordnet ist.

Der Elektromotor ist also nicht wie üblich an einer Oberseite des Fahrzeuguntergestells befestigt, sondern mittels des Durchbruchs im Fahrzeuguntergestell integriert. Er ragt dabei bevorzugt oberseitig und unterseitig aus dem Fahrzeuguntergestell heraus, so dass die gesamte Bauhöhe für das Fahrzeugmodell stark reduziert ist, selbst wenn der Elektromotor oberseitig weiter aus dem Fahrzeuguntergestell herausragen sollte als unterseitig.

Das Fahrzeuguntergestell kann plattenförmig ausgebildet sein, oder auch aus einzelnen Elementen bestehen, solange es einen für die Aufnahme des Elektromotors geeigneten Durchbruch aufweist. Durch die zumindest teilweise Aufnahme des Elektromotors innerhalb des Fahrzeuguntergestells steht für Aufbauten auf dem Fahrzeuguntergestell sehr viel mehr Bauraum zur Verfügung, der durch den Elektromotor kaum mehr beschränkt wird. So können beispielsweise Triebwagen und andere angetriebene Funktionsmodelle in sehr kleinem Maßstab hergestellt werden, ohne dass der Elektromotor einer maßstabsgetreuen Gestaltung entgegenstehen würde oder in der Fahrgastzelle oder durch Fenster hindurch sichtbar wäre. Auch ist es möglich, mit dem erfindungsgemäßen Fahrzeugmodell Flachwagen oder andere Güter oder Personenwagen zu realisieren, die selbst in kleinen Maßstäben äußerst detail- und naturgetreu gestaltet werden können, was mit herkömmlichen Fahrzeugmodellen nicht möglich ist.

Eine weitere Verbesserung der Raumausnutzung ergibt sich dadurch, dass die Motorwelle des Elektromotors zumindest abschnittsweise parallel zu einer Mittelebene des Fahrzeuguntergestells und in einem Winkel schräg zur Längsachse angeordnet ist. Die gewöhnlich zentrisch im Elektromotor gelagerte Motorwelle, die in der Mittelebene des Fahrzeuguntergestells oder leicht nach oben versetzt parallel zu dieser Mittelebene verläuft, liegt also nicht wie bisher üblich parallel zur Fahrzeuglängsachse. Sie verläuft vielmehr in einem spitzen Winkel dazu. Damit liegt auch der Elektromotor in einem spitzen Winkel zur Längsachse des Fahrzeuguntergestells, d.h. der Motor ist in etwa diagonal in das Fahrzeuguntergestell eingesetzt. Dadurch wird auf überraschend einfache Weise die für den Elektromotor und dessen Motorwelle zur Verfügung stehende Länge innerhalb des Fahrzeuguntergestells vergrößert, was sich äußerst günstig auf die Gestaltung und Dimensionierung der an die Motorwelle angeschlossenen Funktionselemente, wie z.B. Getriebe oder Schwungmassen, auswirkt. Der Winkel zwischen der Motorwelle des Elektromotors und der Längsachse des Fahrzeuguntergestells liegt bevorzugt zwischen 3° und 10°, besonders bevorzugt zwischen 5° und 8°.

Eine weitere wichtige Ausgestaltung der Erfindung sieht vor, dass das Getriebe ein Schneckengetriebe ist, mit einer Schnecke und einem Schneckenrad, wobei die Schnecke drehfest auf der Motorwelle des Elektromotors und das Schneckenrad drehfest auf einer der Achsen angeordnet ist. Damit weist das Getriebe zunächst eine sehr kompakte Bauform auf, was sich ebenfalls günstig auf den Platzbedarf des erfindungsgemäßen Fahrzeugmodells auswirkt. Gleichzeitig sorgt das Schneckengetriebe für eine Selbsthemmung des Antriebs, d.h. das Fahrzeugmodell kann nicht unbeabsichtigt wegrollen.

Ein wesentlicher Vorteil der vorliegenden Erfindung besteht allerdings darin, dass die Schnecke durch die Schräganordnung des Elektromotors bzw. der Motorwelle relativ zur Längsachse des Fahrzeuguntergestells ebenfalls schräg über dem Schneckenrad liegt, das im Wesentlichen senkrecht auf der Achse des Fahrzeuguntergestells befestigt ist. Das Schneckenrad muss dadurch nicht mehr mit einer Schrägverzahnung versehen werden, was bei herkömmlichen Fahrzeugmodellen notwendig ist, wenn die Schnecke und das Schneckenrad mit einem nur geringen Spiel ineinandergreifen sollen. Dank der erfindungsgemäßen Ausgestaltung können vielmehr einfache handelsübliche Zahnräder mit Geradverzahnung verwendet werden, was sich äußerst günstig auf die Herstellkosten auswirkt. Dennoch kann die Schnecke mit geringst möglichem Spiel in das Schneckenrad eingreifen, insbesondere dann, wenn der Winkel zwischen der Motorwelle und der Längsachse des Fahrzeuguntergestells in etwa der Steigung der Schnecke entspricht. Damit lassen sich mit dem Fahrzeugmodell naturgetreue Bewegungen ausführen, d.h. das Fahrzeugmodell kann sich sehr gleichmäßig und präzise bewegen.

Eine noch andere Ausführungsform der Erfindung sieht vor, dass die Motorwelle des Elektromotors zumindest abschnittsweise einen flexiblen Abschnitt aufweist. Dadurch ist es möglich, die Drehachse der Schnecke bezüglich der Drehachse des Elektromotors beziehungsweise der Motorwelle im Winkel zu verändern oder in der Höhe zu versetzen, d.h. die Anordnung der Schnecke bezüglich des Elektromotors kann flexibel erfolgen, insbesondere dann, wenn der Elektromotor in dem Fahrzeuguntergestell abgesenkt ist.

Dazu trägt insbesondere bei, wenn die Schnecke an den flexiblen Abschnitt anschließt und in einem Winkel schräg zur Mittelebene des Fahrzeuguntergestells in das Schneckenrad eingreift. Dabei ist es möglich, die Schnecke im Bereich einer Oberseite des Fahrzeuguntergestells anzuordnen oder das auf der Achse des Fahrzeuguntergestells sitzende Schneckenrad ausreichend groß zu dimensionieren. Während also der Elektromotor mit seiner Motorwelle in dem Durchbruch des Fahrzeuguntergestells abgesenkt ist, kann die Schnecke - um das Schneckenrad der Achse optimal zu erreichen - im Winkel leicht ansteigend angeordnet werden, ohne den Winkel zwischen der Schnecke und dem Schneckenrad relativ zur Längsachse des Fahrzeuguntergestells verändern zu müssen. Der Winkel zwischen der Drehachse der Schnecke und der Mittelebene des Fahrzeuguntergestells liegt bevorzugt zwischen 10° und 25°.

Das gesamte Fahrzeug erhält mithin eine äußerst kompakte Bauform, wobei der diagonal im Fahrzeuguntergestell liegende Antriebsstrang bestehend aus Elektromotor, Motorwelle und Getriebe optimal an die Bedürfnisse des jeweiligen Modells angepasst werden kann, was sich äußerst günstig auf die Lauf- und Fahreigenschaften, insbesondere von sehr kleinen Fahrzeugmodellen in kleinem Maßstab auswirkt. Weil zudem die Motorwelle des Elektromotors und die Schnecke des Getriebes - in Längsrichtung der Motorwelle betrachtet - auf einer Linie fluchten, können für das Fahrzeugmodell Elektromotoren mit geringerer Leistungsaufnahme verwendet werden, weil das zum Drehen der Motorwelle notwendige Drehmoment - trotz des ansteigenden Winkels zwischen Schnecke und Fahrzeuguntergestell relativ zu dessen Mittelebene - relativ klein ist. Auch dies wirkt sich günstig auf die Herstellkosten und die Lebensdauer des Fahrzeugmodells aus.

Auf der Motorwelle ist bevorzugt eine Schwungmasse angeordnet, die einen möglichst gleichmäßigen Lauf des Fahrzeugmodells ermöglicht. Weil jedoch die Motorwelle des Elektromotors parallel zur Mittelebene des Fahrzeuguntergestells und in einem Winkel schräg zur Längsachse angeordnet ist, steht für die Schwungmasse im Vergleich zu herkömmlichen Fahrzeugmodellen innerhalb des Fahrzeugs deutlich mehr Platz zur Verfügung, d.h. die Schwungmasse kann deutlich vergrößert werden, was die Laufeigenschaften des Fahrzeugs deutlich verbessert.

Damit sich der Einbau der Schwungmasse nicht negativ auf die Bauhöhe des Fahrzeugmodells auswirkt, sieht die Erfindung vor, dass die Schwungmasse zusammen mit dem Elektromotor in dem Durchbruch des Fahrzeuguntergestells liegt.

Konstruktiv ist es weiter günstig, wenn die Schwungmasse einen Teil der Motorwelle bildet, die Motorwelle fortsetzt oder mit dieser einstückig ist.

In einer noch anderen Ausführungsform sieht die Erfindung vor, dass der flexible Abschnitt der Motorwelle zwischen der Schwungmasse und der Schnecke liegt und eine flexible Wellenkupplung bildet, welche die Schwungmasse und die Schnecke drehfest miteinander verbindet. Die Wellenkupplung kann beispielsweise als Metallbalg-Kupplung, als Elastomer-Kupplung, oder auch als biegsames Wellenelement oder als Gelenkwelle ausgebildet sein. Gemäß einer Weiterbildung der Erfindung weist das Fahrzeuguntergestell im Bereich des Getriebes eine Ausnehmung auf, die zu einer Längsseite des Fahrzeuguntergestells hin offen ist. Der für das Schneckenrad erforderliche Bauraum wird also ebenfalls im Wesentlichen innerhalb des Fahrzeuguntergestells zur Verfügung gestellt, sodass die Bauhöhe des Fahrzeugmodells klein gehalten wird und viel Raum für geplante Aufbauten zur Verfügung steht. Durch die zur Längsseite hin offene Ausgestaltung der Ausnehmung ergibt sich dabei eine einfache Montage.

Eine besonders einfache Möglichkeit, die Schnecke und die Motorwelle am Fahrzeuguntergestell zu befestigen und die auftretenden Kräfte auf das Fahrzeuguntergestell zu übertragen, besteht darin, die Motorwelle und/oder die Schnecke in einem Lager drehbar zu lagern, wobei die Schnecke auch beidseitig gelagert werden kann, was sich günstig auf die Stabilität des Antriebs auswirkt.

Um das Fahrzeugmodell über Schienen, insbesondere Eisenbahnschienen, mit Strom zu versorgen, ist erfindungsgemäß vorgesehen, dass an den Achsen Räder angeordnet sind, die innenliegende Spurkränze und dem Fahrzeuguntergestell zugewandte Innenseiten aufweisen, wobei an den Innenseiten der Spurkränze blattfederartige Stromabnehmer anliegen. Über diese Stromabnehmer kann dann von den Schienen abgenommene elektrische Energie in Form von Strom beziehungsweise Spannung dem Elektromotor oder anderen elektrischen Verbrauchern im Fahrzeugmodell zugeführt werden. Durch die blattfederartige Ausgestaltung können die Stromabnehmer dabei mit einer Vorspannung an der Innenseite der Spurkränze anliegen, so dass stets ein ausreichend sicherer elektrischer Kontakt gewährleistet ist. Es versteht sich, dass die Räder des Fahrzeugmodells aus Metall gefertigt und jeweils isoliert auf den Achsen gelagert sind.

Von Vorteil ist ferner, wenn die Stromabnehmer in Schlitzen im Fahrzeuguntergestell geführt sind, die zu einer Oberseite des Fahrzeuguntergestells hin offen sind. Damit ergibt sich eine stabile Halterung der Stromabnehmer am Fahrzeuguntergestell, wobei durch die zur Oberseite offene Ausgestaltung der Schlitze zum einen eine einfache Fertigung möglich ist, zum anderen ein leichter Zugang zu den Stromabnehmer erfolgen kann, um die Stromabnehmer mit den elektrischen Anschlüssen des Elektromotors zu verbinden, beispielsweise durch Verlöten.

Eine weitere wichtige Ausgestaltung des erfindungsgemäßen Fahrzeugmodells sieht vor, dass der Elektromotor auf seinen einander gegenüberliegenden Seiten zwei Motorwellen aufweist und etwa mittig zwischen den zwei angetriebenen Achsen angeordnet ist.

Dadurch ist es bei einer äußerst kompakten Bauform sehr einfach möglich, beide Achsen des Fahrzeugmodells synchron anzutreiben. Bei einer Ausgestaltung des Elektromotors beispielsweise als Glockenläufermotor ist es zudem möglich, die zwei Motorwellen einteilig auszubilden und zentrisch durch den Elektromotor hindurchzuführen. In jedem Fall steht an beiden Stirnseiten des Elektromotors das erzeugte Antriebsmoment über die Motorwelle und die Getriebe zur Verfügung und kann in gleicher Weise auf die anzutreibende Achsen übertragen werden. Durch die Verwendung der Schneckengetriebe, die jeweils endseitig an der bzw. den Motorwellen oder - je nach Bauform - an den Schwungmassen angeflanscht werden können, ist eine Untersetzung möglich, sodass der Elektromotor mit hoher Drehzahl betrieben werden kann. Der Elektromotor kann dadurch relativ klein gehalten werden. Dennoch ist ein äußerst gleichmäßiger Lauf des Fahrzeugs gewährleistet.

Die Verbindung der Schnecke mit der Motorwelle kann bei Bedarf auch indirekt, also beispielsweise über ein zwischengeschaltetes Getriebe, erfolgen. Wichtig ist nur, dass die Schnecke durch den Elektromotor in Rotation versetzt werden kann. Das Schneckenradgetriebe ermöglicht eine relativ große Untersetzung und kann beispielsweise eine Selbsthemmung bereitstellen, die einen sicheren Halt des Fahrzeugmodells im stromlosen Zustand gewährleistet. Ein Schneckenradgetriebe ist darüber hinaus nahezu wartungsfrei und weist eine hohe Lebensdauer auf.

Weitere Vorteile ergeben sich, wenn die Getriebe diagonal gegenüberliegenden Eckbereichen des Fahrzeuguntergestells zugeordnet sind. Dadurch wird nicht nur erreicht, dass die Motorwellen insgesamt verlängert und die Schnecken mit geradverzahnten Schneckenrädern betrieben werden können, die nicht mittig, sondern seitlich auf den Achsen sitzen. Es entsteht vor allem im mittleren Bereich der Achsen des Fahrzeuguntergestells zusätzlicher Bauraum der genutzt werden kann, beispielsweise für die Anordnung eines Mittelschleifers, der für die Ausbildung von Dreileiterfahrzeugen notwendig ist und in elektrischem Kontakt mit dem Mittelleiter des Gleises und der Achse stehen muss.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine räumliche Darstellung eines erfindungsgemäßen Fahrzeugmodells,
- Fig. 2: eine Seitenansicht des Fahrzeugmodells, und
- Fig. 3: eine Unterseite des Fahrzeugmodells,

Fig. 1 zeigt ein Fahrzeugmodell 1, das als Schienenfahrzeugmodell für eine Modelleisenbahn ausgebildet ist. Das Fahrzeugmodell 1 weist ein Fahrzeuguntergestell 2 auf, wobei an gegenüberliegenden Enden des Fahrzeuguntergestells 2 Räder 3, 4, 5, 6 vorgesehen sind. Die Räder 3, 4, 5, 6 sind jeweils paarweise über eine Achse 7, 8 drehfest miteinander verbunden, die drehbar am Fahrzeuguntergestell 2 gelagert ist. Das Fahrzeuguntergestell 2 ist im Bereich der Räder 3, 4, 5, 6 seitlich verjüngt und weist entlang einer Längsachse 43 in einem mittleren Bereich zwischen den Achsen 7, 8 eine Breite auf, die etwa dem Abstand der Außenseiten der Räder 3, 4, 5, 6 entspricht oder sogar geringfügig größer sein kann.

In einem mittleren Bereich 9 des Fahrzeuguntergestells 2 ist schräg zur Längsachse 43 ein Durchbruch 10 vorgesehen, in dem ein Elektromotor 11 angeordnet ist. Der Elektromotor 11 ist über eine Drehmomentstütze 12 gegenüber dem Fahrzeuguntergestell 2 festgelegt. Über den Elektromotor 11 werden beide Achsen 7, 8 des Fahrzeugmodells 1 angetrieben. Die Kraftübertragung erfolgt über in Fig. 1 nicht sichtbare Motorwellen 111, 112, die über jeweils ein Getriebe 19, 20 mit den Achsen 7, 8 verbunden sind.

Die Motorwellen 111, 112 des Elektromotors 11, die bei einem Glockenläufermotor einstückig sein können, liegen parallel zu einer Mittelebene 48 des Fahrzeuguntergestells 2 und in einem Winkel a schräg zur Längsachse 43 des Fahrzeuguntergestells 2. Die diagonal gegenüberliegenden Eckbereichen 21, 22 des Fahrzeuguntergestells 2 zugeordneten Getriebe 19, 20 sind Schneckengetriebe, mit jeweils einer Schnecke 17, 18 und einem Schneckenrad 44, 45, wobei jede Schnecke 17, 18 über eine flexible Wellenkupplung 15, 16 drehfest mit einer Motorwelle 111, 112 des Elektromotors 11 verbunden ist, während die geradverzahnten Schneckenräder 44, 45 drehfest auf den Achsen 7, 8 befestigt sind. Aufgrund der Schräganordnung der Motorwellen 111, 112 liegen auch die Schnecken 17, 18 jeweils im Winkel a über ihren zugeordneten Schneckenräder 44, 45, so dass letzteres, um einen möglichst spielfreien Eingriff zu gewährleisten, keine Schrägverzahnung aufweisen müssen.

Zwischen den flexiblen Wellenkupplungen 15, 16 und dem Elektromotor 11 ist jeweils eine Schwungmasse 13, 14 angeordnet. Diese sind entweder auf die Motorwellen 111, 112 aufgesteckt und drehfest verschraubt. Die Schwungmassen 13, 14 können aber auch die Motorwellen 111, 112 fortsetzen, so dass die Wellenkupplungen 15, 16 direkt an den Schwungmassen 13, 14 befestigt werden. Denkbar ist auch, die Schwungmassen 13, 14 mit den Motorwellen 111, 112 einstückig auszuführen. Wichtig ist, dass die Schwungmassen 13, 14 gemeinsam mit dem Elektromotor 11 innerhalb der Ausnehmung 10 im Fahrzeuguntergestell 2 liegen, die hierzu mit (nicht näher bezeichneten) Erweiterungen versehen ist.

Die Schnecken 17, 18, die Wellenkupplungen 15, 16 und die Schwungmassen 13, 14 liegen - von oben betrachtet -fluchtend auf einer Linie, insbesondere fluchtend zur Drehachse der Motorwellen 111, 112 des Elektromotors 11, die im Winkel a zur Längsachse 43 des Fahrzeuguntergestells 2 ausgerichtet sind. Bei einem Winkel a von beispielsweise 6,5° oder 7° ergibt sich dadurch innerhalb des Fahrzeuguntergestells 2 eine Diagonalanordnung, d.h. die Elemente 111, 112, 13, 14, 15, 16, 17, 18 verlaufen diagonal von einem Eckbereich 21 zu einem anderen Eckbereich 22 des Fahrzeuguntergestells 2. Die zur Verfügung stehende Länge des Fahrzeugmodells 1 wird dadurch optimal ausgenutzt. Beispielsweise lassen sich dadurch relativ große Schwungmassen 13, 14 einbauen, die für einen gleichmäßigen Lauf der Fahrzeugmodelle 1 sorgen, was insbesondere bei sehr kleinen Maßstäben wichtig ist.

Man erkennt in den Fig. 2 und 3, dass die Schnecken 17, 18 der Getriebe 19, 20 nicht nur bezogen auf die Mittelebene 48 des Fahrzeuguntergestells 2 in einem Winkel a schräg zur Längsachse 43 des Fahrzeuguntergestells 2 ausgerichtet sind. Sie liegen zudem in einem Winkel b schräg zur Mittelebene 48 des Fahrzeuguntergestells 2 und greifen infolgedessen von unten her schräg in das jeweils zugeordnete Schneckenrad 44, 45 des Getriebes 19, 20 ein. Die Größe des Winkels b zwischen der Mittelebene 48 des Fahrzeuguntergestells 2 und den Schnecken 17, 18 hängt im Wesentlichen von der Einbautiefe des Elektromotors 11 innerhalb des Durchbruchs 10 ab.

Die Schnecken 17, 18 sind jeweils in Lagern 23, 24 drehbar gelagert. Diese sind dabei auf eine Oberseite 25 des Fahrzeuguntergestells 2 aufgeschraubt. In den Lagern 23, 24 sind die Schnecken 17, 18 derartig drehbar gelagert, dass die Drehachsen der Schnecken 17, 18 im Winkel b zur Mittelebene des Fahrzeuguntergestells 2 verlaufen. Dieser Winkel b beträgt beispielsweise zwischen 10° und 25°, in diesem Fall etwa 18°. Im Verhältnis zur Längsachse 43 sind die Schnecken 17, 18 im gleichen Winkel a wie der Elektromotor 11 angeordnet, also beispielsweise in einem Winkel von 6,5°. Durch diese schräge Ausrichtung der Schnecken 17, 18 gegenüber den Schneckenrädern 44, 45 kann auf eine Schrägverzahnung der Schnecken 17, 18 verzichtet werden, da die Schnecken 17,18 entsprechend schräg mit den Schneckenrädern kämmen. Der Winkelversatz zur Drehachse des in dem Durchbruch 10 abgesenkten Elektromotors 11 wird durch die flexiblen Wellenkupplungen 13, 14 ausgeglichen. Dadurch erhält das Fahrzeugmodell 1 eine insgesamt geringe Bauhöhe.

Der Fahrzeuguntergestell 2 ist beispielsweise plattenförmig ausgebildet und weist für die Aufnahme des Elektromotors 11 mit den Schwungmassen 13, 14 und den Wellenkupplungen 15, 16 den Durchbruch 10 auf. Es ist auch möglich, anstelle eines einteiligen, plattenförmigen Fahrzeuguntergestells 2 ein mehrteiliges Fahrzeuguntergestell vorzusehen, beispielsweise einen Gitterrahmen.

Zur Stromaufnahme über die Räder 3, 4, 5, 6 sind blattfederartige Stromabnehmer 26, 27, 28, 29 vorgesehen, die an Innenseiten von Spurkränzen 30, 31, 32, 33 unter Vorspannungen anliegen. Die Spurkränze sind dabei an Innenseiten der Räder 3, 4, 5, 6 ausgebildet und dienen dazu, das Fahrzeugmodell entlang der Schienen zu führen.

Zum einfachen Anschließen von Versorgungsleitungen des Elektromotors 11 an die Stromabnehmer 26, 26, 28, 29 weisen diese Anschlusslaschen 34, 35, 36, 37 auf, die über die Oberseite 25 des Fahrzeuguntergestells 2 hervorstehen. Dabei sind die Stromabnehmer 26, 27, 28, 29 in zur Oberseite hin offenen Schlitzen 38, 39, 40, 41 gehalten und damit relativ stabil am Fahrzeuguntergestell 2 befestigt.

In Fig. 2 ist das Fahrzeugmodell 1 in Seitenansicht dargestellt. Es ist zu erkennen, dass der Elektromotor 11 mit den Schwungmassen 13, 14 in einer parallel zu einer Mittelebene 48 des Fahrzeuguntergestells 2 verlaufenen (nicht näher bezeichneten) Ebene liegt, während die Schnecken 17, 18 beziehungsweise deren Drehachsen in einem Winkel b zu dieser Ebene verlaufen. Im dargestellten Ausführungsbeispiel beträgt dieser Winkel 18°. Diese Ausgestaltung ermöglicht es, geradverzahnte Schneckenräder 44, 45 zu verwenden anstelle der sonst im Zusammenhang mit Schneckenradgetrieben üblichen Schrägverzahnungen. Die Schneckenradgetriebe lassen sich damit mit geringerem Aufwand und damit kostengünstiger herstellen. Dennoch kann der Eingriff der Schnecken 17, 18 in die Zahnräder 44, 45 aufgrund der Diagonalanordnung des Antriebsstrangs 111, 112, 13, 14, 15, 16, 17, 18 nahezu spielfrei erfolgen.

Durch die Aufnahme des Elektromotors 11 mit den Schwungmassen 13, 14 in dem Durchbruch 10 des Fahrzeuguntergestells 2 ergibt sich eine deutliche Verringerung der Bauhöhe des Fahrzeugmodells 1. Dies wird insbesondere in der Darstellung gemäß Figur 2 deutlich. Dabei stehen der Elektromotor 11 und die Schwungmassen 13, 14 sowohl über eine Oberseite 25 des Fahrzeuguntergestells 2 hervor, als auch über dessen Unterseite. Die Unterseite ist bei dem dargestellten Ausführungsbeispiel offen ausgestaltet, es ist aber auch möglich, den Elektromotor 11 und die Getriebe 13, 14 an der Unterseite abzudecken, falls dies gewünscht oder notwendig ist. Dafür kann der Durchbruch beispielsweise einen (nicht gezeigten) geschlossenen Boden aufweisen.

Fig. 3 zeigt das Fahrzeugmodell 1 von einer Unterseite. Deutlich ist zu erkennen, dass die Längsachse 110 des Elektromotors 11 und dessen Motorwellen 111, 112 in einem spitzen Winkel a zur Längsachse 43 verlaufen, der in diesem Ausführungsbeispiel 6,5° beträgt. Der genaue Winkel a ist allerdings von der Länge und Breite des Fahrzeugmodells 1 abhängig. Die Drehmomentstütze 12 ist an der Unterseite 44 des Fahrzeuguntergestells 2 verschraubt, also relativ leicht demontierbar, sodass auch ein Austausch beziehungsweise eine Reparatur des Elektromotors 11 mit relativ geringem Aufwand möglich ist.

Fig. 3 ist darüber hinaus zu entnehmen, dass die Schneckenräder 44, 45 der Schneckenradgetriebe 19, 20 in Ausnehmungen 46, 47 des Fahrzeuguntergestells aufgenommen sind, die sich in den Eckbereichen 21, 22 befinden und die zu einer Längsseite des Fahrzeuguntergestells 2 hin offen sind. In den Ausnehmungen 46, 47 liegen die Schneckenräder 44, 45, die folglich nicht mittig auf den Achsen 7, 8 angeordnet sind, sondern jeweils zu einem Ende der Achsen hin versetzt, sodass eine diagonale Lagerung des Elektromotors 11 ermöglicht wird. Durch die Ausnehmungen 46, 47 benötigen die Schneckenräder 44, 45 kaum zusätzlichen Bauraum, sodass die kompakte Bauweise des Fahrzeugmodells 1 erhalten bleibt. Ferner schafft die Diagonalanordnung zusätzlichen Platz im Bereich der Achsen 7, 8, um beispielsweise einen Mittelleiter einbauen zu können.

Das erfindungsgemäße Fahrzeugmodell 1 weist also einen winkelig bezüglich der Längsachse 43 angeordneten Elektromotor 11 auf, der mittig zwischen den angetriebenen Achsen 7, 8 angeordnet ist und dabei innerhalb eines Durchbruchs 10 des Fahrzeuguntergestells 2 aufgenommen ist, also nach unten versetzt ist. Damit ergibt sich ein sehr kompakter Aufbau des Fahrzeugmodells 1, das damit eine gute Basis für unterschiedlichste Aufbauten bildet, die selbst keinen oder nur einen geringen Raum für einen Elektromotor 11 aufweisen. Auch bei sehr kleinen Maßstäben ist damit eine maßstabsgetreue Nachbildung möglich.

Die Erfindung ist nicht auf eine der geschilderten Ausführungsbeispiele beschränkt, sondern in vielfältiger Weise abwandelbar. So können die Wellenkupplungen 15, 16 einstückig mit den Motorwellen 111, 112 sein, indem letztere zumindest abschnittsweise flexibel ausgebildet sind. Diese flexiblen Abschnitte 15, 16 der Motorwelle 111, 112 liegen dann jeweils zu beiden Seiten des Elektromotors 11 zwischen den Schwungmassen 13, 14 und den Schnecken 17, 18, so dass die Schwungmassen 13, 14 und die Schnecke 17, 18 jeweils drehfest miteinander verbunden sind. Der Winkel b zwischen der Mittelebene 48 des Fahrzeuguntergestells 2 und den Schnecken 17, 18 hängt auch hier im Wesentlichen von der Lage des Elektromotors 11 innerhalb des Durchbruchs 10 ab.

**Bezugszeichenliste**

| | | | |
|---|---|---|---|
| 1 | Fahrzeugmodell | 34 | Lasche |
| 2 | Fahrzeuguntergestell | 35 | Lasche |
| 3 | Rad | 36 | Lasche |
| 4 | Rad | 37 | Lasche |
| 5 | Rad | 38 | Schlitz |
| 6 | Rad | 39 | Schlitz |
| 7 | Achse | 40 | Schlitz |
| 8 | Achse | 41 | Schlitz |
| 9 | Mittlerer Bereich | 42 | Drehachse |
| 10 | Durchbruch | 43 | Längsachse |
| 11 | Elektromotor | 44 | Schneckenrad |
| 12 | Drehmomentstütze | 45 | Schneckenrad |
| 13 | Schwungmasse | 46 | Ausnehmung |
| 14 | Schwungmasse | 47 | Ausnehmung |
| 15 | flexibler Abschnitt/Wellenkupplung | 48 | Mittelebene |
| 16 | flexibler Abschnitt/Wellenkupplung | 110 | Längsachse |
| 17 | Schnecke | 111 | Motorwelle |
| 18 | Schnecke | 112 | Motorwelle |
| 19 | Getriebe | | |
| 20 | Getriebe | | |
| 21 | Eckbereich | | |
| 22 | Eckbereich | | |
| 23 | Lagergehäuse | | |
| 24 | Lagergehäuse | | |
| 25 | Oberseite | | |
| 26 | Stromabnehmer | | |
| 27 | Stromabnehmer | | |
| 28 | Stromabnehmer | | |
| 29 | Stromabnehmer | | |
| 30 | Spurkranz | | |
| 31 | Spurkranz | | |
| 32 | Spurkranz | | |
| 33 | Spurkranz | | |

## Patentansprüche

1. Fahrzeugmodell (1), insbesondere Schienenfahrzeugmodell für eine Modelleisenbahn, mit einem Fahrzeuguntergestell (2), das eine Längsachse (43) aufweist und an dem mindestens zwei Achsen (7, 8) drehbar gelagert sind, und mit einem Elektromotor (11) zum Antreiben mindestens einer der Achsen (7, 8), wobei der Elektromotor (11) am Fahrzeuguntergestell (2) befestigt ist und eine Motorwelle (111, 112) aufweist, die über ein Getriebe (19, 20) mit einer der Achsen (7, 8) verbunden ist, **dadurch gekennzeichnet, dass** der Elektromotor (11) in einem Durchbruch (10) des Fahrzeuguntergestells (2) angeordnet ist, wobei die Motorwelle (111, 112) des Elektromotors (11) zumindest abschnittsweise parallel zu einer Mittelebene (48) des Fahrzeuguntergestells (2) und in einem Winkel (a) schräg zur Längsachse (43) angeordnet ist.

2. Fahrzeugmodell nach Anspruch 1, **dadurch gekennzeichnet, dass** das Getriebe (19, 20) ein Schneckengetriebe ist, mit einer Schnecke (17, 18) und einem Schneckenrad (44, 45), wobei die Schnecke (17, 18) drehfest auf der Motorwelle (111, 112) des Elektromotors (11) und das Schneckenrad (44, 45) drehfest auf einer der Achsen (7, 8) angeordnet ist, und wobei die Schnecke (17, 18) im Winkel (a) über dem Schneckenrad (44, 45) liegt und in letzteres eingreift.

3. Fahrzeugmodell nach einem der Ansprüche 1 oder 2, **dadurch gekennzeichnet, dass** die Motorwelle (48, 49) des Elektromotors (11) zumindest abschnittsweise einen flexiblen Abschnitt (15, 16) aufweist.

4. Fahrzeugmodell nach Anspruch 3, **dadurch gekennzeichnet, dass** die Schnecke (17, 18) an den flexiblen Abschnitt (15, 16) anschließt und in einem Winkel (b) schräg zur Mittelebene (48) des Fahrzeuguntergestells (2) in das Schneckenrad (44, 45) eingreift.

5. Fahrzeugmodell nach einem der Ansprüche 1 bis 4, **dadurch gekennzeichnet, dass** auf der Motorwelle (111, 112) eine Schwungmasse (13, 14) angeordnet ist.

6. Fahrzeugmodell nach Anspruch 5, **dadurch gekennzeichnet, dass** die Schwungmasse (13, 14) zusammen mit dem Elektromotor (11) in dem Durchbruch (10) des Fahrzeuguntergestells (2) liegt.

7. Fahrzeugmodell nach Anspruch 5 oder 6, **dadurch gekennzeichnet, dass** die Schwungmasse (13, 14) einen Teil der Motorwelle (111, 112) bildet, die Motorwelle (111, 112) fortsetzt oder mit dieser einstückig ist.

8. Fahrzeugmodell nach einem der Ansprüche 5 bis 7, **dadurch gekennzeichnet, dass** der flexible Abschnitt (15, 16) der Motorwelle (111, 112) zwischen der Schwungmasse (13, 14) und der Schnecke (17, 18) liegt und eine flexible Wellenkupplung bildet, welche die Schwungmasse (13, 14) und die Schnecke (17, 18) drehfest miteinander verbindet.

9. Fahrzeugmodell nach einem der Ansprüche 1 bis 8, **dadurch gekennzeichnet, dass** das Fahrzeuguntergestell (2) im Bereich des Getriebes (19, 20) eine Ausnehmung (46, 47) aufweist, die zu einer Längsseite des Fahrzeuguntergestells (2) hin offen ist.

10. Fahrzeugmodell nach einem der Ansprüche 1 bis 9, **dadurch gekennzeichnet, dass** die Motorwelle (111, 112) und/oder die Schnecke (17, 18) in einem Lager (23, 24) drehbar gelagert ist.

11. Fahrzeugmodell nach einem der Ansprüche 1 bis 10, **dadurch gekennzeichnet, dass** an den Achsen (7, 8) Räder (3, 4, 5, 6) angeordnet sind, die innenliegende Spurkränze und dem Fahrzeuguntergestell (2) zugewandte Innenseiten aufweisen, wobei an den Innenseiten der Spurkränze (30, 31, 32, 33) blattfederartige Stromabnehmer (26, 27, 28, 29) anliegen.

12. Fahrzeugmodell nach Anspruch 11, **dadurch gekennzeichnet, dass** die Stromabnehmer (26, 27, 28, 29) in Schlitzen (38, 39, 40, 41) im Fahrzeuguntergestell (2) geführt sind, die zu einer Oberseite (25) des Fahrzeuguntergestells (2) hin offen sind.

13. Fahrzeugmodell nach einem der Ansprüche 1 bis 12, **dadurch gekennzeichnet, dass** der Elektromotor (11) auf seinen einander gegenüber liegenden Seiten zwei Motorwellen (48, 49) aufweist und etwa mittig zwischen den zwei angetriebenen Achsen (7, 8) angeordnet ist.

14. Fahrzeugmodell nach Anspruch 13, **dadurch gekennzeichnet, dass** die Getriebe (19, 20) diagonal gegenüberliegenden Eckbereichen (21, 22) des Fahrzeuguntergestells (2) zugeordnet sind.

## Claims

1. Vehicle model (1), in particular a rail vehicle model for a model railroad, having a vehicle underframe (2) which has a longitudinal axis (43) and on which at least two axles (7, 8) are rotatably supported, and having an electric motor (11) to drive at least one of the axles (7, 8), wherein the electric motor (11) is fixed to the vehicle underframe (2) and has a motor shaft (111, 112), which is connected with one of the axles (7, 8) by means of a transmission (19, 20), **characterised in that** the electric motor (11) is arranged in a cutout (10) of the vehicle underframe (2), wherein the motor shaft (111, 112) of the electric motor (11) is arranged, at least in sections, parallel to a midplane (48) of the vehicle underframe (2) and obliquely at an angle (a) to the longitudinal axis (43).

2. Vehicle model according to claim 1, **characterised in that** the transmission (19, 20) is a worm gear, having a screw (17, 18) and a worm wheel (44, 45), wherein the screw (17, 18) is arranged such that it is rotationally fixed on the motor shaft (111, 112) of the electric motor (11) and the worm wheel (44, 45) is arranged such that it is rotationally fixed on one of the axles (7, 8), and wherein the screw (17, 18) lies at an angle (a) over the worm wheel (44, 45) and engages the latter.

3. Vehicle model according to either of claims 1 or 2, **characterised in that** the motor shaft (48, 49) of the electric motor (11) has a flexible section (15, 16), at least in some sections.

4. Vehicle model according to claim 3, **characterised in that** the screw (17, 18) attaches to the flexible section (15, 16) and engages the worm wheel (44, 45) at an oblique angle (b) to the midplane (48) of the vehicle underframe (2).

5. Vehicle model according to any one of claims 1 to 4, **characterised in that** a centrifugal mass (13, 14) is arranged on the motor shaft (111, 112).

6. Vehicle model according to claim 5, **characterised in that** the centrifugal mass (13, 14) lies together with the electric motor (11) in the cutout (10) of the vehicle underframe (2).

7. Vehicle model according to claim 5 or 6, **characterised in that** the centrifugal mass (13, 14) forms a part of the motor shaft (111, 112), which is a continuation of the motor shaft (111, 112) or is integral to it.

8. Vehicle model according to any one of claims 5 to 7, **characterised in that** the flexible section (15, 16) of the motor shaft (111, 112) is located between the centrifugal mass (13, 14) and the screw (17, 18) and forms a flexible shaft coupling, which connects the centrifugal mass (13, 14) and the screw (17, 18) with one another such that they are rotationally fixed.

9. Vehicle model according to any one of claims 1 to 8, **characterised in that** the vehicle underframe (2) has an opening (46, 47) in the region of the transmission (19, 20), which is open up to a longitudinal side of the vehicle underframe (2).

10. Vehicle model according to any one of claims 1 to 9, **characterised in that** the motor shaft (111, 112) and/or the screw (17, 18) is rotatably supported in a bearing (23, 24).

11. Vehicle model according to any one of claims 1 to 10, **characterised in that** wheels (3, 4, 5, 6) are arranged on the axles (7, 8), which have interior wheel flanges and interior sides facing toward the vehicle underframe (2), wherein leaf-spring-type current collectors (26, 27, 28, 29) are located on the interior sides of the wheel flanges (30, 31, 32, 33).

12. Vehicle model according to claim 11, **characterised in that** the current collectors (26, 27, 28, 29) are placed in slots (38, 39, 40, 41) in the vehicle underframe (2), which are open to an upper side (25) of the vehicle underframe (2).

13. Vehicle model according to any one of claims 1 to 12, **characterised in that** the electric motor (11) has two motor shafts (48, 49) on its sides located opposite to one another and is arranged approximately centrally between the two driven axles (7, 8).

14. Vehicle model according to claim 13, **characterised in that** the transmissions (19, 20) are positioned diagonally at opposing corner regions (21, 22) of the vehicle underframe (2).

## Revendications

1. Modèle réduit de véhicule (1), en particulier modèle réduit de véhicule ferroviaire pour un chemin de fer miniature, avec un châssis de véhicule (2), qui comporte un axe longitudinal (43) et au niveau duquel au moins deux essieux (7, 8) sont logés de manière à pouvoir tourner, et avec un moteur électrique (11) destiné à entraîner au moins l'un des essieux (7, 8), le moteur électrique (11) étant fixé au châssis de véhicule (2) et comportant un arbre de moteur (111, 112) qui est relié à l'un des deux essieux (7, 8) par l'intermédiaire d'une transmission (19, 20), **caractérisé en ce que** le moteur électrique (11) est agencé dans un espace (10) du châssis de véhicule (2), l'arbre de moteur (111, 112) du moteur électrique (11) étant agencé au moins par tronçons parallèlement à un plan médian (48) du châssis de véhicule (2) et incliné suivant un angle (a) par rapport à l'axe longitudinal (43).

2. Modèle réduit de véhicule selon la revendication 1, **caractérisé en ce que** la transmission (19, 20) est une transmission à vis sans fin, avec une vis sans fin (17, 18) et avec une roue tangente (44, 45), la vis sans fin (17, 18) étant agencée de manière solidaire en rotation sur l'arbre de moteur (111, 112) du moteur électrique (11) et la roue tangente (44, 45) étant agencée de manière solidaire en rotation sur l'un des essieux (7, 8), et la vis sans fin (17, 18) se trouvant dans l'angle (a) au-dessus de la roue tangente (44, 45) et s'engrenant dans cette dernière.

3. Modèle réduit de véhicule selon l'une des revendications 1 ou 2, **caractérisé en ce que** l'arbre de moteur (48, 49) du moteur électrique (11) comporte au moins par tronçons un tronçon flexible (15, 16).

4. Modèle réduit de véhicule selon la revendication 3, **caractérisé en ce que** la vis sans fin (17, 18) se raccorde au tronçon flexible (15, 16) et s'engrène dans la roue tangente (44, 45) de manière inclinée suivant un angle (b) par rapport au plan médian (48) du châssis de véhicule (2).

5. Modèle réduit de véhicule selon l'une des revendications 1 à 4, **caractérisé en ce qu'**une masse d'équilibrage (13, 14) est agencée sur l'arbre de moteur (111, 112).

6. Modèle réduit de véhicule selon la revendication 5, **caractérisé en ce que** la masse d'équilibrage (13, 14) se trouve conjointement avec le moteur électrique (11) dans l'espace (10) du châssis de véhicule (2).

7. Modèle réduit de véhicule selon la revendication 5 ou 6, **caractérisé en ce que** la masse d'équilibrage (13, 14) forme une partie de l'arbre de moteur (111, 112), prolonge l'arbre de moteur (111, 112) ou est réalisée d'une seule pièce avec celui-ci.

8. Modèle réduit de véhicule selon l'une des revendications 5 à 7, **caractérisé en ce que** le tronçon flexible (15, 16) de l'arbre de moteur (111, 112) se trouve entre la masse d'équilibrage (13, 14) et la vis sans fin (17, 18) et forme un accouplement d'arbre flexible qui relie de manière solidaire en rotation la masse d'équilibrage (13, 14) et la vis sans fin (17,18).

9. Modèle réduit de véhicule selon l'une des revendications 1 à 8, **caractérisé en ce que** le châssis de véhicule (2) comporte dans la zone de la transmission (19, 20) un évidement (46, 47), qui est ouvert en direction d'un côté long du châssis de véhicule (2).

10. Modèle réduit de véhicule selon l'une des revendications 1 à 9, **caractérisé en ce que** l'arbre de moteur (111, 112) et/ou la vis sans fin (17, 18) sont logés de manière à pouvoir tourner dans un palier (23, 24).

11. Modèle réduit de véhicule selon l'une des revendications 1 à 10, **caractérisé en ce que** des roues (3, 4, 5, 6) sont agencées au niveau des essieux (7, 8), lesquelles roues comportent des boudins situés à l'intérieur et des côtés intérieurs proches du châssis de véhicule (2), des prises de courant (26, 27, 28, 29) du type ressorts à lames s'appuyant au niveau des côtés intérieurs des boudins (30, 31, 32, 33).

12. Modèle réduit de véhicule selon la revendication 11, **caractérisé en ce que** les prises de courant (26, 27, 28, 29) sont guidées dans des fentes (38, 39, 40, 41) dans le châssis de véhicule (2), qui sont ouvertes en direction du dessus (25) du châssis de véhicule (2).

13. Modèle réduit de véhicule selon l'une des revendications 1 à 12, **caractérisé en ce que** le moteur électrique (11) comporte deux arbres de moteur (48, 49) sur ses côtés opposés l'un à l'autre et est agencé sensiblement au milieu entre les deux essieux (7, 8) entraînés.

14. Modèle réduit de véhicule selon la revendication 13, **caractérisé en ce que,** au niveau de la transmission (19, 20), des zones d'angle (21, 22) diagonalement opposées du châssis de véhicule (2) sont associées.
